# EUROPÄISCHE PATENTSCHRIFT

(11) **EP 1 245 725 B1**
(45) Veröffentlichungstag und Bekanntmachung des Hinweises auf die Patenterteilung: **07.12.2005**
(21) Anmeldenummer: 02005501.8
(22) Anmeldetag: 11.03.2002
(51) Int. Cl.: D21F 1/06, D21F 1/02

(54) **Verfahren und Vorrichtung zur Regelung von Qualitätsparametern bei Papier-, Tissue- und Zellstoffentwässerungsmaschinen**
Method and device for regulating quality parameters of paper-, tissue- and pulp dewatering machines
Procédé et dispositif pour régler des paramètres de qualité d'une machine à papier, à tissu ou à égoutter

(30) Priorität: 29.03.2001 AT 5072001
(43) Veröffentlichungstag der Anmeldung: 02.10.2002
(73) Patentinhaber: Andritz AG, 8045 Graz (AT)
(72) Erfinder: Schadler, Gerald, Ing., 8302 Vasoldsberg (AT); Mausser, Wilhelm, Dipl.-Ing., 8047 Graz (AT)
(74) Vertreter: Schweinzer, Friedrich

(56) Entgegenhaltungen:
- EP-A- 0 391 015
- WO-A-99/41449
- DE-A- 3 204 740

## Beschreibung

Die Erfindung betrifft eine Vorrichtung zur Regelung des Flächenquerprofils, der Formation, der Faserorientierung und anderer Qualitätsparameter einer Faserstoffbahn bei Papier-, Tissue- und Zellstoffentwässerungsanlagen gemaß Anspruch 1. Weiters betrifft die Erfindung ein entsprechendes Verfahren gemäß Anspruch 4.

Für die Regelung der Stoffzufuhr zu einer Faserstoffbahn gibt es eine Reihe von bekannten Möglichkeiten. So zeigt z.B. die DE 199 23 149 (Voith Sulzer Papiertechnik) eine Vorrichtung, bei der der Druck in der Stoffauflaufdüse gemessen und die Durchflussmenge der abgeleiteten überschüssigen Stoffsuspension geregelt wird. Dieser Rückflussstrom ist erforderlich um bei der Verteileinrichtung über die Papierbahnbreite eine nahezu gleichmäßige Druckverteilung zu haben und so eine gleichmäßige Ausströmung der Faserstoffsuspension auf das Sieb ermöglicht wird. Im Randbereich (in den Randbereichen auf Führer- und Triebseite) treten jedoch bei der Zufuhr in die Turbulenzerzeugungskammern Verwirbelungen auf, die zu ungleichmäßigen Konzentrationen und somit ungleichmäßigem Flächengewicht etc. führen.

Weiters sind Regelungen aus der EP-A- 0 391 015 (Albert) bekannt, die eine Anströmung zentral in Maschinenmitte aufweist, wodurch die Suspension zweimal umgelenkt werden muss (erst nach außen und anschließend wieder nach innen). Die Stoffzuführung bildet hier zwischen dem Konstantteil der Maschine und dem Stoffauflaufkasten praktisch eine Ringleitung. Dadurch kann keine gleichmäßige Stoffzufuhr in die Turbulenzerzeugungskammer (hier Stoffauflaufkasten bezeichnet) erfolgen, da neben den Turbulenzen beim Aufeinandertreffen der Ströme auch zwischen dem Rand- und dem Mittenbereich unterschiedliche Strömungen vorliegen. Dies wird verstärkt durch zwei unterschiedliche Regelorgane für die beiden Rücklaufleitungen. Die entstehenden ungleichmäßigen Randstreifen der Papierbahn werden bei dieser Vorrichtung durch spezielle Schneideinrichtungen abgeschnitten und wieder in den Kreislauf rückgeführt. EP-A-0 391 015 offenbart die Merkmale des Oberbegriffs des Anspruchs 2.

Die WO-A-9941449 (Valmet) zeigt eine Regelung der Konsistenz über die Maschinenbreite (= Papierbahnbreite).

In der DE-A-32 04 740 (Escher Wyss) ist ein Stoffauflauf für eine Papiermaschine und deren Regelkonzept dargestellt. Insbesondere wird durch Ablenkeinrichtungen der Faserstoff an den Rändern abgelenkt. Die Ablenkeinrichtungen sind außerhalb des Stoffauflaufes angebracht und dienen dazu, die Breite der herzustellenden Faserstoffbahn einzustellen.

Dies kann auch stufenlos erfolgen. Dieses System arbeitet nach dem Freistrahlprinzip, d.h. es ist offen. Daher sind auch keinerlei Möglichkeiten zur Regelung gegeben.

Ziel der Erfindung ist es, diese ungleichmäßigen Qualitätseigenschaften zu verbessern bzw. zu verhindern.

Die erfindungsgemäße Vorrichtung ist daher dadurch gekennzeichnet, dass die Sammelrohre mit Regelarmaturen ausgestattet sind. Durch die Ableitung der Suspension an den Rändern in Bahnlaufrichtung werden zusätzliche Verwirbelungen unterbunden und der entsprechende unregelmäßige Bereich an den Rändern nicht der Faserstoff- , insbesondere Tissue- oder Papierbahn zugeführt. Dadurch befinden sich Unregelmäßigkeiten, die im Allgemeinen an den Stoffbahnrändern entstehen, außerhalb der weiter zu verarbeitenden Papierbahnbreite.

Durch die Regelarmaturen ist es möglich in den seitlichen Sammelrohren den gleichen Druckverlust einzustellen wie im restlichen Stoffauflauf und somit Unregelmäßigkeiten bei der Einströmung am Übergang der kurzen zu den langen Rohren des Turbulenzerzeugers zu verhindern.

Eine vorteilhafte Ausgestaltung der Erfindung ist dadurch gekennzeichnet, dass die Rohre an den Rändern der Turbulenzerzeugungskammer gegenüber den übrigen Rohren gekürzt, insbesondere auf etwa ein Viertel der Länge der übrigen Rohre gekürzt, sind. Die unregelmäßigen Stoffbahnränder werden an der frühestmöglichen Stelle des Stoffauflaufes abgezogen und somit nicht durch den Stoffauflauf und in weiterer Folge auf die Papiermaschine geführt.

Eine günstige Ausgestaltung der erfindungsgemäßen Vorrichtung ist dadurch gekennzeichnet, dass bei mehrlagigen Stoffaufläufen für jede Lage getrennt entsprechende Ableitungen vorgesehen sind.

Bei einer Betriebsart mit Differenzgeschwindigkeiten in den einzelnen Lagen eines mehrlagigen Stoffauflaufes treten in diesen unterschiedliche Druckverluste auf. Es ist daher erforderlich, die Druckverluste in den seitlichen Ableitungen ebenfalls getrennt einstellen zu können.

Die Erfindung betrifft auch ein Verfahren zur Regelung des Flächengewichtsquerprofils, der Formation, der Faserorientierung und anderer Qualitätsparameter einer Faserstoffbahn bei Papier-, Tissue- und Zellstoffentwässerungsanlagen gemäß Anspruch 4. Dabei wird in beiden seitlichen Randbereichen der Verteilvorrichtung quer zur Bahnlaufrichtung jeweils ein Teilstrom der Suspension in Bahnlaufrichtung abgeleitet, wobei der Teilstrom abgeleitet wird, der durch die Umleitungen an den Kanten der Verteileinrichtung verwirbelt wird und die abgeführten Teilströme geregelt werden. Dies erlaubt eine Anpassung der Druckverluste in den seitlichen Abläufen an den restlichen Teil des Stoffauflaufes und somit eine Verhinderung von ungleichen Einströmverhältnissen am Übergang von den kurzen zu den langen Rohren des Turbulenzeinsatzes.

Eine günstige Ausgestaltung der Erfindung ist dadurch gekennzeichnet, dass bei mehrlagigen Stoffaufläufen für jede Lage getrennt entsprechende Teilströme abgeleitet werden. Dadurch ist es möglich bei mehrlagigen Stoffaufläufen mit Differenzgeschwindigkeiten in den einzelnen Lagen die Geschwindigkeiten in den seitlichen Abläufen einzustellen.

Die Erfindung wird nun anhand der Zeichnungen beispielhaft beschrieben, wobei Fig. 1 einen Stoffauflauf nach dem Stand der Technik, Fig. 2 einen Stoffauflauf gemäß der Erfindung und Fig. 3 bis 5 die Rückführungen bei ein-, zwei- und dreilagigen Stoffaufläufen darstellt.

Fig. 1 zeigt einen Stoffauflauf für eine Papier-, Tissue- oder Zellstoffentwässerungsmaschine, wobei dieser Stoffauflauf ein-, zwei-, drei oder mehrlegig ausgeführt sein kann. Die (Faser-) Stoffsuspension wird im allgemeinen von der Triebseite der Maschine quer zur Laufrichtung der Faserstoff-, beispielsweise Papierbahn einem Verteilrohr 1 zugeführt. Die Stoffsuspension wird dann in die Laufrichtung der Bahn umgelenkt, durchströmt anschließend eine Turbulenzerzeugungskammer 2, die aus aneinandergereihten Rohren besteht und in weiterer Folge einen Düsenraum 3 und trifft dann auf den Entwässerungsteil, insbesondere auf einem Sieb der Maschine auf. Am führerseitigen Ende des Verteilrohres 1 befindet sich eine Rücklaufleitung 4.

Stoffaufläufe dieser Art verursachen Unterschiede in den Qualitätsparametern wie Flächengewichtsquerprofil, Formation und Faserorientierung im Bereich der Ränder im Vergleich zum Rest der Faserstoff-, insbesondere Papierbahn. Grund dafür sind vor allem Verwirbelungen an den Umlenkkanten 5 und 6 zwischen Verteilrohr 1 und Turbulenzerzeugungskammer 2, wobei sich diese Verwirbelungen durch den ganzen Stoffauflauf fortsetzen und zu den obengenannten Unterschieden und Problemen führen. Um beispielsweise eine einheitliche Papierbahn zu erzeugen werden die Randstreifen im Laufe des Produktionsprozesses abgetrennt und als Ausschuss wieder zurückgeführt. Daher müssen alle Anlagenteile eine Gesamtbreite inklusive der Randstreifen aufweisen, und können somit nicht vollständig für die endgültige Produktion genutzt werden.

Fig. 2 zeigt nun einen Stoffauflauf gemäß der Erfindung. Um die Randstreifen nicht im Nachhinein entweder auf dem Sieb (durch Abtrennen mit Wasserstrahl) oder im trockenen Zustand (durch entsprechendes Abschneiden) abtrennen zu müssen und auch die gesamte Breite des Siebes und der nachfolgenden Aggregate nutzen zu können, wird der Stoffauflauf beidseitig in dem Ausmaß verbreitert, das der Breite der unregelmäßigen Zonen an den Bandrändern entspricht. Dazu wird das Verteilrohr 1 und die Turbulenzerzeugungskammer 2 entsprechend verbreitert. Bei der Turbulenzerzeugungskammer 2 werden die äußeren Rohre 7 und 8, die außerhalb der zu produzierenden Breite der Faserstoffinsbesondere Papierbahn liegen, gekürzt und mit Abführleitungen 11, 12 verbunden. In diesen Abführleitungen 11, 12 sind noch Regelventile 13 vorgesehen. So wird erreicht, dass die Strömung im Bereich der (Papier-) Bahnbreite nicht mehr durch die Umlenkkanten 9, 10 beeinflusst und bereits in die endgültige Strömungsrichtung umgelenkt ist. Dadurch sind in diesem Bereich auch stabile Strömungsbedingungen vorhanden. Die Rohre 7, 8 im Randbereich werden gekürzt. Die Stoffsuspension in den seitlichen Abläufen wird dadurch nicht durch den gesamten Stoffauflauf und in weiterer Folge auf die Papiermaschine geführt.

Bei mehrlagigen Stoffaufläufen ist für jede Lage eine entsprechende Ableitung vorgesehen.

Fig. 3 zeigt die seitliche Ansicht für einen einlagigen Stoffauflauf mit Verteilrohr 1, Turbulenzerzeugungskammer 2, Randrohr 7 und Ableitungsrohr 11 mit Regelventil 13.

Fig. 4 zeigt eine entsprechende Anordnung für einen zweilagigen Stoffauflauf und Fig. 5 einen dreilagigen Stoffauflauf. Die einzelnen Lagen sind mit 14, 15, 16 bezeichnet. Man kann hier erkennen, dass die Kürzung der Randrohre 7, 8 auch entsprechend der Anordnung erfolgen kann, so dass die Rohre anschließend nebeneinander aus der Maschine herausgeführt werden können. Grundsätzlich könnten die Rohre 11 auch bereits im Bereich der Turbulenzerzeugungskammer 2 zusammengeführt und nur durch ein gemeinsames Regelventil geregelt werden.

Mit der vorliegenden Erfindung kann durch eine geeignete Änderung am Beginn der Entwässerungsanlage, z.B. einer Tissue- oder Papiermaschine bereits der qualitativ schlechte Randstreifen vermieden werden. Daraus ergibt sich, dass die Produktion einer Anlage um bis zu 5 % gegenüber bisherigen, gleich breiten Anlagen gesteigert werden kann. Auch entfällt der bisherige Ausschuss, der rückgeführt und somit auch bei der Auslegung des Aufbereitungsteils berücksichtigt werden müsste.

Die Erfindung kann nicht nur besonders bei Papiermaschinen oder Tissuemaschinen eingesetzt werden, sondern auch in Zellstoffentwässerungsmaschinen Verwendung finden.

## Patentansprüche

1. Vorrichtung zur Regelung des Flächenquerprofils, der Formation, der Faserorientierung und anderer Qualitätsparameter einer Faserstoffbahn bei Papier-, Tissue- und Zellstoffentwässerungsanlagen, mit mindestens einer Verteilvorrichtung, wobei die Verteilvorrichtung eine Verteilkammer mit einseitiger Suspensionszufuhr quer zur Laufrichtung der Faserstoffbahn mit anschließender Umlenkung, eine Turbulenzerzeugungskammer bestehend aus einer Mehrzahl von in Maschinenquenichtung aneinandergereihter Rohre sowie eine Rücklaufleitung aufweist, und wobei sich die Verteilkammer (1) auf beiden Seiten über die Papierbahnbreite hinaus erstreckt, die Turbulenzerzeugungskammer (2) auf beiden Seiten des Stoffauflaufes über die Papierbahnbreite verbreitert ist und in diesen Bereichen jeweils mehrere äußere Rohre (7, 8) aufweist und in beiden in Maschinenquerrichtung seitlichen Randbereichen der Vorrichtung jeweils Ableitungen für einen Teilstrom der Suspension vorgesehen sind, bestehend aus jeweils in Maschinenquerrichtung seitlich angeordneten Sammelrohren (11, 12), in die die äußeren Rohre (7, 8) der Turbulenzerzeugungskammer (2) münden, **dadurch gekennzeichnet, dass** die Sammelrohre (11, 12) mit Regelarmaturen (13) ausgestattet sind.

2. Vorrichtung nach Anspruch 1, **dadurch gekennzeichnet, dass** die äußeren Rohre (7, 8) an den Rändern der Turbulenzerzeugungskammer (2) gegenüber den übrigen Rohren gekürzt, insbesondere auf etwa ein Viertel der Länge der übrigen Rohre gekürzt, sind.

3. Vorrichtung nach Anspruch 1 oder 2, **dadurch gekennzeichnet, dass** bei mehrlagigen Stoffaufläufen für jede Lage (14, 15, 16) getrennt entsprechende Ableitungen vorgesehen sind.

4. Verfahren zur Regelung des Flächenquerprofils, der Formation, der Faserorientierung und anderer Qualitätsparameter einer Faserstoffbahn bei Papier-,Tissue- und Zellstoffentwässerungsanlagen, mit mindestens einer Verteilvorrichtung und einer Rücklaufleitung, wobei in beiden in Maschinenquerrichtung seitlichen Randbereichen der Verteilvorrichtung jeweils ein Teilstrom der Suspension in Bahnlaufrichtung abgeleitet wird, wobei der Teilstrom abgeleitet wird, der durch die Umleitungen an den Kanten der Verteileinrichtung verwirbelt wird und wobei die abgeführten Teilströme geregelt werden.

5. Verfahren nach Anspruch 4, **dadurch gekennzeichnet, dass** bei mehrlagigen Stoffaufläufen für jede Lage getrennt entsprechende Teilströme abgeleitet werden.

## Claims

1. Device for controlling the basis weight cross-profile, the formation, the fibre orientation and other quality parameters of a pulp sheet in paper, tissue, and pulp dewatering plants, with at least one distribution device, where the distribution device has a distribution chamber, with a unilateral suspension feed in the cross-sheet direction with downstream deflection, a turbulence-generating chamber made up of several pipes adjacent to one another in the cross-machine direction, and a return pipe, with the distribution chamber (1) extending beyond the sheet width on both sides, the turbulence-generating chamber (2) being widened over the sheet width on both sides of the headbox and comprising several outer pipes (7,8) in these areas, and the two peripheral zones of the device in cross-machine direction each comprising discharge means for a partial suspension stream, consisting in each case of lateral collecting pipes (11,12) in cross-machine direction into which the outer pipes (7, 8) of the turbulence-generating chamber (2) lead, **characterised by** the collecting pipes (11, 12) being provided with control fittings (13).

2. Device according to Claim 1, **characterised by** the outer pipes (7, 8) at the edges of the turbulence-generating chamber (2) being shortened in comparison to the other pipes, particularly to approximately one quarter of the length of the other pipes.

3. Device according to Claims 1 or 2, **characterised by** appropriate discharge means being provided for each layer (14, 15, 16) separately in multi-layer headboxes.

4. Process for controlling the cross-machine basis weight profile, the formation, the fibre orientation and other quality parameters of a pulp sheet in paper, tissue, and pulp dewatering machines, with at least one distribution device and one return pipe, where in the two lateral peripheral areas of the distribution device in cross-machine direction a partial suspension stream is discharged in sheet running direction, with the partial stream being discharged that is subject to turbulence by deflection at the edges of the distribution device, and with the mentioned partial streams being controlled.

5. Process according to Claim 4, **characterised by** appropriate partial streams being removed for each layer separately in multi-layer headboxes.

## Revendications

1. Dispositif de réglage du profile de grammage en travers, de la formation, de l'orientation des fibres et d'autres paramètres qualitatifs d'une nappe fibreuse dans la déshydratation de papier, ouate à papier ou pâte de cellulose, avec au moins un dispositif de distribution, où le dispositif de distribution comporte une chambre de distribution à amenée de suspension unilatérale transversalement au sens d'écoulement de la nappe fibreuse avec déflexion en aval, une chambre génératrice de turbulence, comprenant plusieurs tuyaux ainsi qu'un tuyau de retour, la chambre de distribution (1) s'étendant en dehors de la largeur de la nappe de papier sur les deux côtés, la chambre génératrice de turbulence (2) étant élargie sur la largeur de la nappe fibreuse aux deux côtés de la caisse de tête et comprenant plusieurs tuyaux extérieurs (7,8) dans ces aires, les deux zones marginales du dispositif en direction transversale de la machine comprenant des décharges pour un courant partiel de suspension, comportant dans chaque cas des collecteurs latéraux (11,12) en direction transversale de la machine, dans lesquels les tuyaux extérieurs (7, 8) de la chambre génératrice de turbulence (2) donnent, **caractérisé en ce que** les collecteurs (11, 12) sont équipés de robinetteries de réglage (13).

2. Dispositif selon la revendication 1, **caractérisé en ce que** les tuyaux extérieurs (7, 8) aux bords de la chambre génératrice de turbulence (2) sont raccourcis par rapport aux autres tuyaux, surtout à environ un quart de la longueur des autres tuyaux.

3. Dispositif selon les revendications 1 ou 2, **caractérisé en ce que**, dans le cas des caisses de tête multi-jets, des décharges appropriées séparées sont prévues pour chaque couche (14, 15, 16).

4. Procédé de réglage du profile de grammage en travers, la formation, l'orientation des fibres et d'autres paramètres qualitatifs d'une nappe fibreuse dans la déshydratation de papier, ouate à papier ou pâte de cellulose, avec au moins un dispositif de distribution et un tuyau de retour, où un courant partiel de la suspension se trouve déchargé dans chacune des deux aires marginales latérales en direction d'écoulement de la nappe dans chaque cas, ce courant partiel étant déchargé qui est tourbillonné par les déflexions sur les bords du dispositif de distribution et les courants partiels déchargés étant réglés.

5. Procédé selon la revendication 4, **caractérisé en ce que** des courants partiels séparés appropriés sont déchargés pour chaque couche dans le cas des caisses de tête multi-jets.
